# EUROPÄISCHE PATENTSCHRIFT

(11) **EP 3 396 098 B1**
(45) Veröffentlichungstag und Bekanntmachung des Hinweises auf die Patenterteilung: **29.01.2020**
(21) Anmeldenummer: 17167666.1
(22) Anmeldetag: 24.04.2017
(51) Int. Cl.: E06B 7/14, E06B 3/30

(54) **HALTERUNG FÜR WETTERSCHENKEL UND VERWENDUNG DAVON**
HOLDER FOR WEATHERBOARDING AND USE OF SAME
ÉLÉMENT DE RETENUE POUR REJET D'EAU ET SON UTILISATION

(43) Veröffentlichungstag der Anmeldung: 31.10.2018
(73) Patentinhaber: SFS Group AG, 9435 Heerbrugg (CH)
(72) Erfinder: Hoffmann, Götz, 9450 Altstätten (CH)

(56) Entgegenhaltungen:
- WO-A2-2013/113914
- DE-A1- 3 910 647

## Beschreibung

Die vorliegende Erfindung befasst sich mit einer Halterung für Wetterschenkel an Tür- bzw. Fensterprofilen und deren Verwendung. Wetterschenkel sind an der unteren baulichen Abschlusskante von Fensterflügeln, Türen und Rahmenprofilen horizontal längs angebrachte und nach aussen schräg abwärts weisende Profilelemente, die an der Außenseite zu einer Tropfkante geformt sind. Sie sollen das Niederschlagswasser abfliessen lassen, damit es nicht in den Raum zwischen dem untere Rahmenprofil und die Fensterbank eindringen kann. Diese Funktion ist wichtig vor allem als Schutz gegen Schlagregen.

### HINTERGRUND

Konventionell werden Wetterschenkel nicht als Teil eines Fenster- und Türrahmens gefertigt sondern als separat zu befestigende Anbauteile. Der Grund hierfür ist, dass der Wetterschenkel als auskragendes Teil am Rahmen das Rahmenprofil selbst vergrössern würde, was die Handhabung bei der Fertigung und bei der Baustellenmontage erschwert. Zudem werden je nach Auslegung des Fensters selbst unterschiedliche Wetterschenkelprofile benötigt, die sich separat einfacher und damit günstiger herstellen lassen als unterschiedliche Varianten des Fenster-Rahmenprofils. Natürlich entsteht dadurch die Notwendigkeit, den Anschluss des Wetterschenkels an das Rahmenprofil so zu gestalten, dass der Montageaufwand gering bleibt ohne die vielseitige Einsetzbarkeit einzuschränken.

### STAND DER TECHNIK

Es sind im Stand der Technik Lösungen für Wetterschenkelprofile bekannt, die in eine am Rahmen vorgesehene Aufnahme form- und kraftschlüssig eingreifen. Die DE-A 196 09 681 zeigt beispielsweise eine solche Lösung, bei der die Aufnahme am Rahmen als zwei parallele, längs am Rahmen angeordnete parallele Stege ausgeführt ist. Das am Wetterschenkel angebrachte Verbindungselement weist einen gabelförmigen Aufbau auf mit zwei federnden Elementen bzw. Schenkeln. Das Verbindungselement des Wetterschenkels wird so in den Zwischenraum zwischen den Stegen eingeführt, dass die Zungen an den Steginnenwänden anliegen und so die kraft- und formschlüssige Verbindung gewährleisten. Die Zungen weisen dabei, zusammen im Querschnitt betrachtet, ein abgerundetes bis kreisähnliches Profil auf, in Längsrichtung des Profils somit ein zumindest abschnittsweise zylindrisches Aussehen. Dies erleichtert einerseits die Einführung des gabelförmigen Verbindungselementes in den Stegzwischenraum und erlaubt weiter eine gewisse Winkelverstellbarkeit im verbauten Zustand. Rastprofile im Verbindungselement und/oder den Steginnenwänden können dabei das Einhalten bestimmter Winkel zwischen Wetterschenkel und Rahmenprofil erleichtern.

Das Dokument WO 2013 / 113914 A2 beschreibt Bodenschwellen zwischen einem Aussen- und einem Innenbereich, die verschiedene Varianten von Wetterschenkeln nutzen können. Eine Variante hiervon verwendet eine Halterung mit einem Verbindungselement kreisförmigen Querschnitts, das in einer Art Pfanne drehbar einsetzbar ist. Ein Herausfallen dieses Zylinderelementes wird durch einen einschiebbaren Riegel verhindert. Auf der anderen Seite wird die Halterung mit der Bodenschwelle, einem Profilelement, verschraubt.

Die DE 39 10 647 A1 zeigt einen Wetterschenkel, dessen verrundete oder abgekantete Längsseite in eine hohlzylindrische Halterung eingreift und dort drehbar gelagert ist. Die Halterung wird am bzw. im Profilrahmen verklebt oder verschraubt.

In beiden Fällen erfordert das Anbringen des Wetterschenkels eine zusätzliche Vorbereitungsoperation, welche das Anbringen der Halterung am Profilrahmen erst ermöglicht (hier: Verkleben, Verschrauben). Die Aufgabe der Erfindung besteht also darin, die Halterung so auszulegen, dass sie bereits bestehende oder zwingend sowieso erforderliche Bauelemente oder Strukturen nutzen kann und die Montage somit vereinfacht wird.

### BESCHREIBUNG DER ERFINDUNG

Die vorliegende Erfindung löst diese Aufgabe, indem sie einen Teil der in jedem Profilrahmen zur Ableitung von Kondenswasser mehrfach vorhandenen Wasserschlitze oder - Bohrungen als Verankerungspunkte nutzt, wie im Hauptanspruch beschrieben.
Die abhängigen Ansprüche zeigen weitere Ausbildungen bzw. Merkmale der Erfindung.

In einem ersten Schritt wird die Verbindungsfunktion in ein separates Bauteil, eine Halterung 10, übertragen. Konkret wird diese Halterung so zu einem Verbindungsbauteil zwischen einem Rahmenprofil 12 (beispielsweise eines Fensters oder einer Türe) und dem Wetterschenkel 11. Sowohl Wetterschenkel wie Rahmenprofil weisen hierzu Aufnahmen auf, die spezifisch für Verbindungselemente 20, 30 ausgelegt sind. Der dadurch erzielte Vorteil liegt darin, dass ein Wetterschenkel bzw. Wetterschenkeltyp somit über verschiedene Halterungen mit einer Vielzahl unterschiedlich ausgeformter Rahmenprofile verbindbar wird, weil jeweils nur unterschiedliche Kupplungselemente nötig sind.

Im Gegensatz zum beschriebenen Stand der Technik erfolgt zudem die Verbindung nicht mehr über die gesamte Länge des Wetterschenkels, sondern über die nur abschnittsweise angeordneten Kupplungselemente.

Eine solche Halterung 10 ist für die Verbindung eines Wetterschenkels 11 mit einem Profilrahmen 12 ausgelegt. Zwei einander entgegengesetzt orientierte Verbindungselemente 20, 30 sind so ausgelegt, dass das erste Verbindungselement 20 im verbundenen (montierten) Zustand eine Drehbewegung um eine Achse zulässt und das zweite Verbindungselement 30 nur eine starre Verbindung ermöglicht. Der Begriff "einander entgegengesetzt" bedeutet dabei, dass die Verbindungselemente bzw. deren Aufnahmen für die zu verbindenden Bauteile in entgegengesetzte Richtungen weisen. Das kann beispielsweise in diametrale Richtungen bedeuten, schliesst aber auch lateral (parallel) versetzte Richtungen mit ein.

Dabei ist die Halterung 10 so ausgebildet, dass das erste Verbindungselement 20 im Verbindungsbereich einen im wesentlichen kreisförmigen Querschnitt 21 aufweist. Mit "Verbindungsbereich" ist dabei derjenige Teil des Verbindungselements gemeint, der für den Kontakt mit dem Wetterschenkel konstruktiv ausgelegt wurde. Dies wird auch weiter unten unter Bezug auf die Figuren erläutert. Mit "im wesentlichen kreisförmig" sind Bauformen gemeint, deren Einhüllende bzw. Querschnitt durch einen Kreis angenähert werden kann. Damit sind auch kreisförmige Teilelemente gemeint, z.B. gabel- oder schnabelförmige Elemente, deren Zinken in der Aussenkontur bzw. im Querschnitt einen Kreis mit Lücken in der Aussenlinie bilden.

In einer Weiterbildung der Erfindung wird das zweite Verbindungselement 30 der Halterung 10 im Wesentlichen hakenförmig 31 ausgeführt. Mit Hakenform ist dabei die dem Fachmann geläufige Ausführung gemeint, die in einem Bauteil besteht, welches stabförmig ausgeführt ist und in einem Winkel abknickt. Der abknickende Teil ist im vorliegenden Teil dazu ausgebildet, in eine Öffnung eingeführt zu werden und in einer Hinterschneidung hinter der Öffnung zu verankern.

Alternativ zur hakenförmigen Ausführung kann in einer weiteren Ausführungsform der Erfindung das zweite Verbindungselement 30 der Halterung 10 im Wesentlichen zapfenförmig 32 ausgeführt sein. Mit zapfenförmig ist dabei eine im Wesentlichen gedrungene Bauweise gemeint. Im Querschnitt kann der Zapfen bevorzugt rund ausgeführt werden, er könnte aber auch vieleckig gestaltet werden. Der Zapfen wird dann durch eine passende Öffnung in den Profilrahmen 12 eingeführt.

In einer weiteren Ausbildungsform kann das zweite Verbindungselement 30 der Halterung 10 eine im Wesentlichen zylindrische Form 22 aufweisen und an seiner Aussenfläche Klemm-, Rast- oder Haltelemente aufweisen. Mit Klemmelementen sind Bauteile gemeint, die geringfügig grösser als der Durchmesser der zu verwendenden Bohrung ausgelegt sind und unter Kraftaufwand in die vorgesehene Öffnung eingeführt werden können und dort einen Klemmsitz erzielen. Rastelemente sind selbstverriegelnde, rippenähnliche Elemente deren Funktionalität aus dem Stand der Technik bekannt ist.

In einer besonders bevorzugten Ausführungsform der Halterung 10 ist das Verbindungselement 30 zweiteilig ausgeführt und kann durch einen Verriegelungsstift 34 in Montagestellung verspreizt werden. Die bevorzugte technische Ausführung wird in Figur 7 und 8 gezeigt. Die Zweiteiligkeit des Verriegelungselementes lässt sich beispielsweise als gespaltener Zylinderstumpf realisieren. Der Verriegelungsstift ist ein an der Halterung angebrachtes oder bei der Montage (separat) einzubringendes Bauteil, welches zwischen die beiden Teile des Verbindungselementes eingebracht (gesteckt, eingetrieben) wird und dort die bevorzugt federnd ausgeführten Teile des Verbindungselementes auseinander drängen bzw. verspreizen kann. Dazu kann der Verriegelungsstift 34 als balkenförmiges oder stiftförmiges Element ausgelegt sein und eine leichte Keilform aufweisen. Das Einbringen kann bevorzugt mit einem Schlagwerkzeug oder manuell erfolgen. Alternativ können auch die Teile des Verbindungselementes einen keilförmigen Schlitz zwischen sich bilden und der Verriegelungsstift ist im wesentlichen plattenförmig. Bei der Montage wird das Verbindungselement durch eine passende Bohrung/Öffnung im Profilrahmen 12 eingeführt und z.B. durch Eintreiben des Verriegelungsstiftes in der hinter der Öffnung liegenden Hohlraum verspreizt. Dadurch wird die Halterung 10 am Profilrahmen 12 verankert.

In einer weiter bevorzugten Ausführung der Halterung 10 mit Verriegelungsstift 34 wird der besagte Verriegelungsstift 34 bei der Herstellung der Halterung 10 integral mitgefertigt und über Sollbruchstellen mit der Halterung verbunden. Bei einer Ausführung in Kunststoff lässt sich so vorteilhaft die Halterung in einem Arbeitsgang durch Spritzgiessen herstellen. In einer bevorzugten Ausführungsform, die weiter unten in Figur 7 gezeigt wird, ist der Verriegelungsstift derart an der Halterung angespritzt, dass er durch das Hineindrücken beim Montagevorgang sich an den Sollbruchstellen löst und unmittelbar in den Zwischenraum des zweiteiligen Verbindungselementes gelangt und dort die beiden Teile verspreizt.

Erfindungsgemäss wird in einer weiteren Ausführungsform die Halterung 10 so ausgelegt, dass im Wirkungsbereich des zweiten Verbindungselements 30 mindestens eine Abstützungsfläche 33 zur Lastübertragung vorhanden ist. Mit "im Wirkungsbereich" sind zum einen diejenigen Teile der Halterung gemeint, die dem Verbindungselement zugeordnet werden können, aber auch jene Teile des über die Halterung verbundenen Bauelements, hier also der Wetterschenkel 11 bzw. der Profilrahen 12. "Im Wirkungsbereich" bezieht sich also auf die Baugruppen bzw. Oberflächen oder Strukturen, die funktionell an der Halterungswirkung beteiligt sind bzw. beteiligt werden können.
Das erste Verbindungselement sorgt für die Verankerung mit dem Profilrahmen 12. Für die Aufnahme von Drucklasten ist es vorteilhaft, definierte Abstützungsflächen, Auflager, vorzusehen, die die ordnungsgemäss Planlage der Halterung 10 gewährleisten.

Weiterhin ist es vorteilhaft die Halterung 10 so auszulegen, dass im Wirkungsbereich des ersten Verbindungselements 20 Bauteile 23 wie Anschläge zur Begrenzung des Drehbewegung vorgesehen bzw. ausgebildet sind. Durch diese Beschränkung des Drehwinkels zwischen Halterung 10 und Wetterschenkel 11 kann der Anschluss an Gebäudeteile oder anderes erreicht werden.

Darüber hinaus können im Wirkungsbereich des ersten Verbindungselements 20 Bauteile wie Rasten, Klemmen oder Oberflächenaufrauhungen zur definierten Festlegung des Drehwinkels angebracht sein. Alternativ oder ergänzend kann ein Wetterschenkel 11 mit entsprechender Vorspannung im Klemmbereich hergestellt werden.

Bevorzugt wird die erfindungsgemässe Halterung aus Kunststoff, insbesondere Thermoplasten hergestellt, faserverstärkten Kunststoffen oder Materialmischungen aus Kunststoff mit anderen Zuschlagstoffen. Bevorzugtes Verfahren ist Kunststoffspritzgiessen.

Wie einleitend erwähnt findet die erfindungsgemässe Halterung 10 Verwendung bei der Befestigung bzw. Verbindung von Wetterschenkeln 11 an Profilrahmen 12 von Fenstern bzw. Türen. Dabei wird die Halterung zwischen Profilrahmen 12 und Wetterschenkel 11 angeordnet, das heisst sie ist nach Montage mit beiden Bauteilen verbunden über die durch die Verbindungselemente definierten Schnittstellen. Auf Seiten des Profilrahmens 12 wird die Halterung 10 verwendet, indem beispielsweise sie in einer dort eingebrachten Öffnung durch das zweite Verbindungselement 30 verankert wird. Eine bevorzugte Verankerungsweise ist dabei das Einhaken in einen Wasserschlitz. Mit Wasserschlitz ist hierbei eine in den Profilrahmen häufig standardmässig vorgesehene Öffnung gemeint, die dem Ablauf von Kondens- und Tropfwasser aus dem Rahmenprofil dient. Diese sind rahmenseitig aussen redundant vorgesehen und werden durch vereinzelte Halterungen 10 daher nicht oder nur zu einem Bruchteil blockiert, so dass die Entwässerungsfunktion erhalten bleibt. Dadurch ist es auch nicht notwendig, separate Verankerungsbohrungen im Profil vorzusehen.
Alternativ kann eine erfindungsgemässe Verbindung bzw. Verankerung durch ein Einrasten in eine Bohrung oder Ausfräsung 15 erzielt werden. Sollte es sich als notwendig oder vorteilhaft herausstellen, können natürlich auch spezielle Aufnahmepunkte wie Bohrungen oder Ausfräsungen (also nicht-kreisrunde Öffnungen) realisiert werden und zur Aufnahme der Verbindungselemente dienen. Auf Seiten des Wetterschenkels erfolgt die Verwendung der Halterung 10 dadurch, dass der Wetterschenkel 11 auf das erste Verbindungselement 20 der Halterung 10 aufgeschoben wird und danach relativ zueinander winkeljustiert werden kann.

Die in der vorstehenden Beschreibung, in den Zeichnungen sowie in den Ansprüchen offenbarten Merkmale der Erfindung können sowohl einzeln als auch in beliebiger, jedoch technisch sinnvoller bzw. vorteilhafter Kombination für die Verwirklichung der Erfindung wesentlich sein. Eine nicht-explizite Darstellung einer Kombination von Merkmalen bedeutet nicht, dass eine solche Kombination nicht sinnvoll oder nicht möglich ist. Umgekehrt bedeutet eine gemeinsame Darstellung von Merkmalen nicht, dass zwischen den Merkmalen in jedem Fall ein struktureller und/oder funktioneller Zusammenhang besteht.

### BESCHREIBUNG DER FIGUREN

Die Figuren 1 und 2 zeigen Halterungen 10 im verbauten Zustand, die rahmenseitig mit einem Profil 12 und zur anderen Seite mit einem Wetterschenkel 11 verbunden sind. In beiden Figuren sind mehrere mögliche Stellungen des Wetterschenkels 11 angedeutet, die sich durch die Drehbeweglichkeit um das erste Verbindungselement 20 ergeben. Die starre Verbindung durch des zweite Verbindungselement 30 ist in den Varianten "hakenförmig" in Figur 1 und in der Variante "zapfenförmig" in Figur 2 gezeigt.
Figur 3 zeigt eine Halterung 10 in einer Seitenansicht, wobei das erste Verbindungselement 20 nach links und das zweite Verbindungselement 30 nach rechts orientiert ist. Die Darstellung zeigt die Ausführungsform mit der im Wesentlichen hakenförmigen Ausführung 31 des zweiten Verbindungselementes 30. Das erste Verbindungselement 20 ist leicht an seiner im Querschnitt zylindrischen Form 21 erkennbar. Der Abstand D markiert den Aufnahmebereich für die Profilwand, in die die Halterung 10 im montierten Zustand eingreift.
Figur 4 zeigt die Halterung 10 in einer perspektivischen Ansicht von der Profilseite her (zweites Verbindungselement 30). Hier ist auch die Abstützungfläche 33 bezeichnet.
Figur 5 zeigt die Halterung 10 in einer perspektivischen Ansicht von der Wetterschenkel-Seite her (erstes Verbindungselement 20).
Figur 6 zeigt einen Wetterschenkel 11 im Querschnitt. Merkmal 24 bezeichnet den Aufnahmebereich für das zylinderförmige erste Verbindungselement 20 der Halterung 10. Mit 23 sind die Anschlagelemente bzw. Bauteile für die Begrenzung des Drehwinkels bezeichnet; die Funktion erschliesst sich aus Figur 1 und 2.
Figuren 7 bis 9 zeigen eine Halterung 10 mit einem zweiten Verbindungelement in zapfenförmiger Bauart 32 in perspektivischer Draufsicht von vorn (Figur 7), von hinten (Figur 8) und im Querschnitt (Figur 9). In Figur 7 erkennt man den Verriegelungsstift 34 in einer bevorzugten Ausführungsform. Er lässt sich bei der Montage durch einen schmalen Hammer oder einen Schraubendreher in Richtung des angesetzten Profils eintreiben, bricht dabei entlang der Sollbruchstelle(n) 35 ab und spreizt danach das Verbindungselement auf. Das Verbindungselement 20 ist in diesem Fall zweiteilig ausgeführt und hier mit einer keilförmigen Verengung gezeigt, die das Aufspreizen bewirkt. In Figur 9 ist dies noch einmal deutlich erkennbar.

### BEZUGSZEICHENLISTE

- 10: Halterung
- 11: Wetterschenkels
- 12: Profilrahmen, Rahmenprofil, Profil
- 15: Bohrung, Ausfräsung
- 16: Tropfkante

- 20, 30: erstes, zweites Verbindungselement
- 21: im Wesentlichen kreisförmigen Querschnitt des erste Verbindungselements
- 22: zylindrische Form
- 23: Anschlag, Bauteil zur Festlegung eines Drehwinkels
- 24: Aufnahmebereich am Wetterschenkel für das erste Verbindungselement

- 31: im Wesentlichen hakenförmige Ausführung des zweiten Verbindungselements
- 32: im Wesentlichen zapfenförmige Ausführung des zweiten Verbindungselements
- 33: Abstützungsfläche
- 34: Verriegelungsstift
- 35: Sollbruchstelle

## Patentansprüche

1. Verwendung einer Halterung (10) zur Verbindung eines Wetterschenkels (11) mit einem Profilrahmen (12) eines Fensters oder einer Türe, wobei die Halterung (10) zwei einander entgegengesetzt orientierte Verbindungselemente (20, 30) umfasst und das erste Verbindungselement (20) einen im wesentlichen kreisförmigen Querschnitt (21) aufweist und im verbundenen Zustand eine Drehbewegung um eine Achse zulässt und das zweite Verbindungselement (30) nur eine starre Verbindung ermöglicht und wobei die Halterung (10) zwischen Profilrahmen (12) und Wetterschenkel (11) angeordnet ist und auf Seiten des Profilrahmens in einer dort eingebrachten Öffnung (13) durch das zweite Verbindungselement (30) verankert wird, **dadurch gekennzeichnet, dass** die Verankerung ein Einhaken in einen Wasserschlitz (14) oder ein Einrasten in eine Bohrung (15) ist.

2. Verwendung nach Anspruch 1, **dadurch gekennzeichnet, dass** das zweite Verbindungselement (30) im Wesentlichen hakenförmig (31) ausgeführt ist oder im Wesentlichen zapfenförmig (32) mit zylindrischer Form (22) mit Klemm-, Rast- oder Haltelementen an der Aussenfläche.

3. Verwendung nach Anspruch 1-2, **dadurch gekennzeichnet, dass** das Verbindungselement (30), wenn zapfenförmig (32), zweiteilig ausgeführt ist und durch einen Verriegelungsstift (34) in Montagestellung verspreizt werden kann.

4. Verwendung nach Anspruch 3, **dadurch gekennzeichnet, dass** der Verriegelungsstift (34) bei der Herstellung der Halterung (10) integral mitgefertigt wird und über mindestens eine Sollbruchstelle (35) mit der Halterung (10) verbunden ist.

5. Verwendung nach Anspruch 1-4, **dadurch gekennzeichnet, dass** im Wirkungsbereich des ersten Verbindungselements (20) Bauteile wie Rasten, Klemmen oder Oberflächenaufrauhungen zur definierten Festlegung des Drehwinkels angebracht sind.

6. Verwendung nach Anspruch 1-5, **dadurch gekennzeichnet, dass** der Wetterschenkel (11) auf das erste Verbindungselement (20) der Halterung (10) aufgeschoben wird und danach relativ zueinander winkeljustiert werden kann.

## Claims

1. Use of a holder (10) for connecting a weatherboard (11) to a profile frame (12) of a window or door, wherein the holder (10) comprises two connecting elements (20, 30) oriented opposite to one another and the first connecting element (20) has a substantially circular cross-section (21) and allows a rotary movement about an axis in the connected state and the second connecting element (30) allows only a rigid connection, and wherein the holder (10) is arranged between the profile frame (12) and the weatherboard (11) and is anchored on the side of the profile frame in an opening (13) prepared therein by the second connecting element (30), **characterized in that** the anchoring is implemented by hooking into a water slot (14) or latching into a bore (15).

2. Use according to claim 1, **characterized in that** the second connecting element (30) is substantially hook-shaped (31) or substantially pin-shaped (32) with a cylindrical shape (22) having clamping, latching or retaining elements on the outer surface.

3. Use according to claims 1 - 2, **characterized in that** the connecting element (30), if pin-shaped (32), is designed in two parts and can be strutted in the assembly position by means of a locking pin (34) .

4. Use according to claim 3, **characterized in that** during the manufacture of the holder (10), the locking pin (34) is integrally produced with the latter and is connected to the holder (10) via at least one predetermined breaking point (35).

5. Use according to claims 1 - 4, **characterized in that** components such as detents, clamps or surface roughenings are provided in the range of action of the first connecting element (20) for a defined setting of the angle of rotation.

6. Use according to claims 1 - 5, **characterized in that** the weatherboard (11) is slid onto the first connecting element (20) of the holder (10) and they can then be angularly adjusted relative to one another.

## Revendications

1. Utilisation d'une fixation (10) pour assembler un renvoi d'eau (11) avec un cadre profilé (12) d'une fenêtre ou d'une porte, sachant que la fixation (10) comprend deux éléments de liaison (20, 30) orientés opposés l'un à l'autre et le premier élément de liaison (20) comporte une section transversale (21) pour l'essentiel circulaire et autorise un mouvement de rotation autour d'un axe à l'état assemblé et le deuxième élément de liaison (30) ne permet qu'une liaison rigide et sachant que la fixation (10) est disposée entre le cadre profilé (12) et le renvoi d'eau (11) et est ancré sur les côtés du cadre profilé dans une ouverture (13) qui y est aménagée à travers le deuxième élément de liaison (30), **caractérisée en ce que** l'ancrage est un accrochage dans une fente de passage d'eau (14) ou un encliquetage dans un trou (15).

2. Utilisation selon la revendication 1, **caractérisée en ce que** le deuxième élément de liaison (30) est exécuté pour l'essentiel en forme de crochet (31) ou pour l'essentiel en forme de tenon (32) avec une forme cylindrique (22) avec des éléments de serrage, d'encliquetage ou de fixation sur la surface extérieure.

3. Utilisation selon la revendication 1 - 2, **caractérisée en ce que** l'élément de liaison (30) peut être écarté par une broche de blocage (34) en position de montage, s'il est exécuté en forme de tenon (32) en deux parties.

4. Utilisation selon la revendication 3, **caractérisée en ce que** la broche de blocage (34) est cofabriquée intégralement lors de la fabrication de la fixation (10) et est reliée à la fixation (10) par au moins un point de rupture théorique (35) .

5. Utilisation selon la revendication 1 - 4, **caractérisée en ce que** des composants comme des crans, des serrages ou des rugosités de surface pour la détermination définie de l'angle de rotation sont disposés dans la zone d'action du premier élément de liaison (20).

6. Utilisation selon la revendication 1 - 5, **caractérisée en ce que** le renvoi d'eau (11) est glissé sur le premier élément de liaison (20) de la fixation (10) et peut être ensuite ajusté de façon angulaire l'un par rapport à l'autre.
